# EUROPÄISCHE PATENTSCHRIFT

(11) **EP 1 083 302 B1**
(45) Veröffentlichungstag und Bekanntmachung des Hinweises auf die Patenterteilung: **27.10.2004**
(21) Anmeldenummer: 00117905.0
(22) Anmeldetag: 19.08.2000
(51) Int. Cl.: F01L 9/04

(54) **Vorrichtung mit einem elektromagnetischen Aktuator zur Betätigung eines Gaswechselventils einer Brennkraftmaschine**
Electromagnetically actuated valve drive in an internal combustion engine
Soupape à commande électromagnétique pour moteur à combustion interne

(30) Priorität: 11.09.1999 DE 19943620
(43) Veröffentlichungstag der Anmeldung: 14.03.2001
(73) Patentinhaber: Bayerische Motoren Werke Aktiengesellschaft, 80809 München (DE)
(72) Erfinder: Luchner, Clemens, 85598 Baldham (DE); Hundt, Wolfgang, 81247 München (DE); Klausnitzer, Herbert, 82266 Inning (DE); Hoerl-Liegl, Albert, 84416 Taufkirchen (DE)

(56) Entgegenhaltungen:
- DE-A- 19 531 365
- DE-A- 19 756 095
- DE-A- 19 807 181
- US-A- 4 779 582
- US-A- 5 903 204

## Beschreibung

Die Erfindung bezieht sich nach dem Oberbegriff des Patentanspruches 1 auf eine Vorrichtung mit einem elektromagnetischen Aktuator zur Betätigung eines Gaswechselventils einer Brennkraftmaschine, umfassend beiderseits eines huboszillierend antreibbaren Ankers vorgesehene Schaltmagnete in einer mehrteiligen, der maschinenseitigen Anordnung dienenden Trageinrichtung, die als ein rahmenartiges Gehäuse mit über Quertraversen einstückig verbundenen, beabstandeten Stützträgem gebildet ist, und die Stützträger quer zur Hubrichtung des Ankers zwischen den Quertraversen geteilt und für eine maschinenseitige Anordnung eines Aktuators relativ zueinander gesichert über Spannmittel gegeneinander verspannt angeordnet sind.

Eine derartige Vorrichtung ist Gegenstand der deutschen Patentanmeldung 198 38 101, wobei die Vorrichtung zum Antrieb eines einzelnen Gaswechselventils vorgeschlagen wurde.

Aus der US-A 3,853,102 ist eine gattungsfremde Vorrichtung zum Antrieb eines Einlass- und eines Auslass-Ventils eines Zylinders einer Brennkraftmaschine bekannt, wobei die einzelnen Aktuatoren für die vorgenannten Gaswechselventile auf einer gemeinsamen, am Zylinderkopf befestigbaren Trageinrichtung angeordnet sind.

Ferner ist aus der US-A 4,779,582 eine gattungsfremde Vorrichtung zum Antrieb zweier gleichartiger Gaswechselventile bekannt, wobei in einem sowohl die Schließfeder als auch die Öffnungsfeder aufnehmenden, zweiteiligen Gehäuse eine gemeinsame Magnetspule zur Steuerung der mit den Ventilschäften fest verbundenen Anker dient.

Der Erfindung liegt die Aufgabe zugrunde, die gattungsgemäße Vorrichtung zur Betätigung mehrerer Gaswechselventil weiterzubilden, wobei dieses Ziel mit einem durch Bruchtrennen vereinfachten Aufbau erzielt ist.

Diese Aufgabe ist mit dem Patentanspruch 1 dadurch gelöst, dass Aktuatoren für im wesentlichen fluchtend angeordnete Gaswechselventile von in Reihe angeordneten Zylindern der Brennkraftmaschine in einem gemeinsamen, leistenartig gestalteten Gehäuse angeordnet sind, und das Gehäuse mittels Bruchtrennen der Stützträger etwa auf Höhe des ruhenden Ankers zweigeteilt ist, wobei zum im wesentlichen gleichzeitigen Bruchtrennen die Stützträger quer zur Anker-Hubrichtung zwischen Bruchtrennkerben etwa gemittelt angeordnete Durchgänge aufweisen, die sich mit zur Anker-Hubrichtung im wesentlichen parallel anordbaren Spannschrauben kreuzen.

Mit der Erfindung ist in vorteilhafter Weise ein kostengünstig herstellbares, mehrere Aktuatoren für Gaswechselventile mehrerer Zylinder aufnehmendes Gehäuse erzielt, das in weiterer vorteilhafter Weise gegenüber einer Vielzahl von Einzelgehäusen mit Aktuatoren für Ventilantriebe einen insgesamt geringeren Montageaufwand aufweist. Weiter kann mit der erfindungsgemäßen Anordnung der im Zylinderkopf gegebene Bauraum zur Wahl großflächiger Schaltmagnete genutzt werden.

Weitere Vorteile der Erfindung sind mit den in Unteransprüchen beschriebenen Ausgestaltungen der Erfindung erzielt.

Die Erfindung ist anhand eines in der Zeichnung dargestellten Ausführungsbeispiels beschrieben. Es zeigt
- Figur 1: ein erfindungsgemäßes Gehäuse für gleichartige Ventile mehrerer Zylinder,
- Figur 2: das Gehäuse im Querschnitt mit einem Aktuator, und
- Figur 3: die zylinderkopfseitige Quertraverse des Gehäuses in Draufsicht mit Einzeldarstellungen zu unterschiedlichen Funktionen.

Eine Vorrichtung 1 mit einem elektromagnetischen Aktuator 2 zur Betätigung eines Gaswechselventils 3 einer nicht gezeigten Brennkraftmaschine umfasst beiderseits eines huboszillierend antreibbaren Ankers 4 vorgesehene Schaltmagnete 5 und 6 in einer mehrteiligen, der maschinenseitigen Anordnung dienenden Trageinrichtung, die als ein rahmenartiges Gehäuse 7 mit über Quertraversen 8 und 9 einstückig verbundenen, beabstandeten Stützträgem 10 gebildet ist, wobei die Stützträger 10 quer zur Hubrichtung des Ankers 4 zwischen den Quertraversen 8 und 9 geteilt und für eine maschinenseitige Anordnung des Aktuators 2 relativ zueinander gesichert über als Spannschrauben gestaltete Spannmittel 11 gegeneinander verspannt angeordnet sind.

Zur Weiterbildung dieser Vorrichtung 1 zwecks Betätigung mehrerer, in mehreren Zylindern der nicht gezeigten Brennkraftmaschine angeordneten Gaswechselventile mit der weiteren Zielsetzung eines durch Bruchtrennen vereinfachten Aufbaues der Vorrichtung 1 wird erfindungsgemäß vorgeschlagen, dass Aktuatoren 2 für im wesentlichen fluchtend angeordnete Gaswechselventile 3 von in Reihe angeordneten Zylindern der nicht gezeigten Brennkraftmaschine in einem gemeinsamen, leistenartig gestalteten Gehäuse 7 angeordnet sind. Weiter ist das Gehäuse 7 mittels Bruchtrennen der Stützträger 10 etwa auf Höhe des ruhenden Ankers 4 zweigeteilt, wobei zum im wesentlichen gleichzeitigen Bruchtrennen die Stützträger 10 quer zur Anker-Hubrichtung gemäß Pfeil "A" zwischen Bruchtrennkerben 12 etwa gemittelt angeordnete Durchgänge 13 aufweisen, die sich mit zur Anker-Hubrichtung gemäß Pfeil "A" im wesentlichen parallel anordbaren Spannschrauben 11 kreuzen.

Zur Erzielung eines sicheren Bruchtrennens ist das leistenartig gestaltete Gehäuse 7 aus einer silizium-, partikel- oder faserhaltigen Leichtmetall-Legierung gegossen. Ferner stehen aus Kernblechen gebildete Spulenkerne 14 der Schaltmagnete 5 und 6 mit den Stützträgem 10 und/oder mit Abschnitten der Quertraversen 8 und 9 jeweils zwecks Wärmeableitung in flächiger Anlage, wobei die Spulenkerne 14 unbearbeitet in das Gehäuse 7 eingegossen oder bearbeitet nachträglich eingesetzt und stoffschlüssig oder kraft-/formschlüssig angeordnet sind.

Ein konstruktiv einfacher Aufbau des Gehäuses 7 ist weiter dadurch erzielt, dass in einem Gehäuse-Abschnitt 7' zwischen zwei benachbarten Stützträgern 10 mehrere Spulenkerne 14 entsprechend mehreren Gaswechselventilen 3 eines Zylinders - ein Einlass- und ein Auslassventil oder jeweils zwei gleichartige Gaswechselventile für Ein- und Auslass - angeordnet sind, wobei die Spulenkerne 14 an beiden Enden offene, kanalartige Ausnehmungen 15 aufweisen zur Aufnahme von abschnittsweise außerhalb der Spulenkerne 14 verlaufenden Magnetspulen 16, wie dies aus einem äußeren Gehäuse-Abschnitt 7' in Figur 3 erkennbar ist. Diese Gestaltung der Magnetspulen 16 dient einerseits einem einfachen Anschluss der nicht gezeigten Energie- und Steuer-Leitungen und bezweckt andererseits eine zusätzliche Kühlung der Magnetspulen 16.

Aus einem anderen Gehäuse-Abschnitt 7' der Figur 3 ist weiter erkennbar, dass mehrere in einem Gehäuse-Abschnitt 7' über die Quertraversen 8 und 9 hubbeweglich durchsetzende Stößel 18 gemäß Figur 2 geführte Anker 4 den Magnetspulen 16 entsprechend angepaßt von im wesentlichen rechteckiger Gestalt sind, und dass die Anker 4 zum einwandfreien Betrieb stirnseitig und/oder längsseitig mittels an den Stützträgem 10 anordbaren Gleitflächen-Elementen 19, 20 drehgesichert sind. Beispielsweise U-förmig gestaltete Gleitflächen-Elemente 19 sind an den Stirnseiten der Stützträger 10 angeordnet und in deren Durchbrechungen 13 befestigt, wie aus Figur 3 ersichtlich. Weiter ist aus den Figuren 2 und 3 als weiteres Gleitflächen-Element 20 ein zwischen den Außenabschnitten 16' diametral angeordneter Magnetspulen 16 angeordneter Abdeckstreifen 21 ersichtlich, der jeweils mit in die Durchbrechungen 13 eingreifenden Befestigungsmitteln am Gehäuse 7 fixiert ist. Jeder der Abdeckstreifen 21 kann zusätzlich zur Lagesicherung der Magnetspulen 16 dienen und ferner als Träger eines Verkabelungsmoduls 24 dienen.

Wie aus Figur 2 näher ersichtlich, steht das leistenartig gestaltete Gehäuse 7 über an der zylinderkopfseitigen Quertraverse 8 angeordnete Fortsätze 22 mit relativ kleinen Anlageflächen in wärmeleitender Verbindung mit gekühlten Auflageflächen am Zylinderkopf 23, wobei das zu Montagezwecken zweiteilig ausgebildete und mittels separater, nicht gezeigter Schrauben einteilig handlbare Gehäuse 7 über durchgehende Spannschrauben 11 am Zylinderkopf 23 befestigt ist.

Schließlich ist an dem leistenartig gestalteten Gehäuse 7 ein Energie- und Steuerleitungen umfassendes Verkabelungsmodul 24 für die Aktuatoren 2 angeordnet, wobei das vorzugsweise an einem der Abdeckstreifen 21 angeordnete Verkabelungsmodul 24 über eine nicht gezeigte Wanddurchbrechung im Zylinderkopf 23 nach außen geführt ist.

## Patentansprüche

1. Vorrichtung mit einem elektromagnetischen Aktuator zur Betätigung eines Gaswechselventils einer Brennkraftmaschine,
- umfassend beiderseits eines huboszillierend antreibbaren Ankers (4) vorgesehene Schaltmagnete (5, 6) in einer mehrteiligen, der maschinenseitigen Anordnung dienenden Trageinrichtung, die
- als ein rahmenartiges Gehäuse (7) mit über Quertraversen (8, 9) einstückig verbundenen, beabstandeten Stützträgem (10) gebildet ist, wobei
- die Stützträger (10) quer zur Hubrichtung des Ankers (4) zwischen den Quertraversen (8, 9) geteilt und für eine maschinenseitige Anordnung eines Aktuators (2) relativ zueinander gesichert über Spannmittel (11) gegeneinander verspannt angeordnet sind,
**dadurch gekennzeichnet,**
- **dass** Aktuatoren (2) für im wesentlichen fluchtend angeordnete Gaswechselventile (3) von in Reihe angeordneten Zylindern der Brennkraftmaschine in einem gemeinsamen, leistenartig gestalteten Gehäuse (7) angeordnet sind, und
- das Gehäuse (7) mittels Bruchtrennen der Stützträger (10) etwa auf Höhe des ruhenden Ankers (4) zweigeteilt ist, wobei
- zum im wesentlichen gleichzeitigen Bruchtrennen der Stützträger (10) quer zur Anker-Hubrichtung (Pfeil "A") zwischen Bruchtrennkerben (12) etwa gemittelt angeordnete Durchgänge (13) aufweisen, die
- sich mit zur Anker-Hubrichtung (Pfeil "A") im wesentlichen parallel anordbaren Spannmittel (11) kreuzen.

2. Vorrichtung nach Anspruch 1, **dadurch gekennzeichnet,**
- **dass** das leistenartig gestaltete Gehäuse (7) aus einer partikelhaltigen Leichtmetall-Legierung gegossen ist, und
- **dass** aus Kernblechen gebildete Spulenkerne (14) der Schaltmagnete (5, 6) mit den Stützträgern (10) und/oder mit Abschnitten der Quertraversen (8, 9) jeweils in flächiger Anlage stehen, wobei
- die Spulenkerne (14) unbearbeitet in das Gehäuse (7) eingegossen oder
bearbeitet nachträglich eingesetzt und stoffschlüssig oder kraft-/formschlüssig angeordnet sind.

3. Vorrichtung nach Anspruch 2, **dadurch gekennzeichnet,**
- **dass** in einem Gehäuse-Abschnitt (7') zwischen zwei benachbarten Stützträgem (10) mehrere Spulenkerne (14) entsprechend mehreren Gaswechselventilen (3) eines Zylinders angeordnet sind, wobei
- die Spulenkerne (14) an beiden Enden offene, kanalartige Ausnehmungen (15) aufweisen zur Aufnahme von abschnittsweise außerhalb der Spulenkerne (14) verlaufenden Magnetspulen (16).

4. Vorrichtung nach Anspruch 3, **dadurch gekennzeichnet,**
- **dass** mehrere in einem Gehäuse-Abschnitt (7') über die Quertraversen (8, 9) hubbeweglich durchsetzende Stößel (18) geführte Anker (4) den Magnetspulen (16) entsprechend angepasst von im wesentlichen rechteckiger Gestalt sind, und
- **dass** die Anker (4) stirnseitig und/oder längsseitig mittels an den Stützträgem (10) anordbaren Gleitflächen-Elementen (19, 20) drehgesichert sind.

5. Vorrichtung nach den Ansprüchen 1 bis 4, **dadurch gekennzeichnet,**
- **dass** das leistenartig gestaltete Gehäuse (7) über an der zylinderkopfseitigen Quertraverse (8) angeordnete Fortsätze (22) mit relativ kleinen Anlageflächen in wärmeleitender Verbindung mit gekühlten Auflageflächen im/am Zylinderkopf (23) steht, wobei
- das zweiteilige Gehäuse (7) über durchgehende Spannmittel (11) im/am Zylinderkopf (23) befestigt ist.

6. Vorrichtung nach einem der Ansprüche 1 bis 5, **dadurch gekennzeichnet,**
- **dass** an dem leistenartig gestalteten Gehäuse (7) ein Energie- und Steuerleitungen umfassendes Verkabelungsmodul (24) für die Aktuatoren (2) angeordnet ist, wobei
- das Verkabelungsmodul (24) über eine Wanddurchbrechung im Zylinderkopf (23) nach außen geführt ist.

## Claims

1. A device with an electromagnetic actuator for actuating a gas exchange valve of an internal-combustion engine,
- comprising solenoids (5, 6) provided on either side of a lift oscillating drivable armature (4) in a multi-component support device which is used for arrangement on the engine side, which
- is formed as a frame-like housing (7) with spaced support carriers (10) integrally connected via cross bars (8, 9), wherein
- the support carriers (10) are arranged divided between the cross bars (8, 9) transverse to the stroke direction of the armature (4) and secured relative to one another for arrangement of an actuator (2) on the engine side and braced against one another via fixing means (11),
**characterised in that**
- actuators (2) for substantially aligned gas exchange valves (3) of cylinders of the internal-combustion engine arranged in a row are arranged in a common housing (7) designed in the manner of a strip, and
- the housing (7) is divided into two approximately at the level of the resting armature (4) by means of notched separation of the support carriers (10), wherein
- for substantially simultaneous notched separation, the support carriers (10) have openings (13) arranged approximately centred transverse to the armature stroke direction (arrow "A") between notched indentations (12), which openings
- intersect fixing means (11), which can be arranged substantially parallel to the armature stroke direction (arrow "A").

2. A device according to claim 1, **characterised in that**
- the housing (7) designed in the manner of a strip is cast from a particulate light metal alloy, and
- **in that** coil cores (14) formed from core sheets, of the solenoids (5, 6) are in respective plane contact with the support carriers (10) and/or with sections of the cross bars (8, 9), wherein
- the coil cores (14) are cast in an untreated state into the housing (7) or subsequently inserted in a treated state and arranged integrally joined or with non-positive/interlocking fit.

3. A device according to claim 2, **characterised in that**
- a plurality of coil cores (14) corresponding to a plurality of gas exchange valves (3) of a cylinder are arranged in a housing section (7') between two adjacent support carriers (10), wherein
- the coil cores (14) have duct-like recesses (15) which are open at both ends for receiving magnet coils (16) extending in sections outside the coil cores (14).

4. A device according to claim 3, **characterised in that**
- a plurality of armatures (4) guided in a housing section (7') via push rods (18) traversing the cross bars (8, 9) with a lifting movement are correspondingly adapted to the magnet coils (16) of substantially rectangular design, and
- **in that** the armatures (4) are secured against rotation on the end face and/or longitudinally by means of sliding face elements (19, 20) which can be arranged on the support carriers (10).

5. A device according to claims 1 to 4, **characterised in that**
- the housing (7) designed in the manner of a strip is in heat conductive connection with cooled support faces in/on the cylinder head (23) via extensions (22) with relatively small contact faces arranged on the cross bar (8) on the cylinder head side, wherein
- the two-part housing (7) is fastened in/on the cylinder head (23) via continuous fixing means (11).

6. A device according to any one of claims 1 to 5, **characterised in that**
- a harness module (24) for the actuators (2) comprising power and control lines is arranged on the strip-like housing (7), wherein
- the harness module (24) is guided to the outside via a wall opening in the cylinder head (23).

## Revendications

1. Dispositif comprenant un actionneur électromagnétique pour la manoeuvre d'une soupape de gaz de moteur à combustion interne dans lequel :
- il est prévu de part et d'autre d'un induit (4), pouvant être entraîné en oscillation, des électroaimants de commutation (5, 6) montés dans un dispositif porteur en plusieurs parties situé côté moteur,
- ce dispositif porteur est constitué par un boîtier (7) en forme de cadre avec des supports d'appui (10) espacés et reliés par des traverses (8, 9) de manière à ne former qu'une seule pièce,
- les supports d'appui (10) sont divisés perpendiculairement à la direction de la course de l'induit (4), entre les traverses (8, 9), et sont sécurisés par des moyens de tension (11) qui les serrent les uns contre les autres pour le montage d'un actionneur (2), côté moteur,
**caractérisé en ce que**
- des actionneurs (2), pour des soupapes de gaz (3) essentiellement alignées avec des cylindres en ligne du moteur, sont disposés dans un boîtier (7) commun en forme de barrette,
- le boîtier (7) est divisé en deux par des séparations des supports d'appui (10) situées à peu près à la hauteur de l'induit fixe (4),
- pour séparer essentiellement en même temps les supports d'appui (10) perpendiculairement à la direction de la course de l'induit (flèche "A"), des passages (13) sont prévus à peu près au milieu entre les surfaces de séparation (12) et se croisent avec des moyens de serrage (11) pouvant être montés essentiellement parallèlement à la direction de la flèche "A".

2. Dispositif selon la revendication 1,
**caractérisé en ce que**
- le boîtier (7) en forme de barrette est réalisé par coulée d'un alliage de métal léger contenant des particules,
- des noyaux de bobine (14) appartenant aux aimants de commutation (5, 6) et constitués de tôles, sont appliqués à plat sur les supports d'appui (10) et/ou sur des parties de traverse (8, 9),
- les noyaux de bobine (14) sont coulés sans être usinés dans le boîtier (7) ou ces noyaux sont introduits après usinage dans le boîtier où ils sont verrouillés par la matière, par friction ou par combinaison de formes.

3. Dispositif selon la revendication 2,
**caractérisé en ce que**
- dans une partie de boîtier (7') plusieurs noyaux de bobine (14) sont montés entre deux supports d'appui (10) voisins, en correspondance avec plusieurs soupapes de gaz (3) d'un cylindre,
- les noyaux de bobine (14) présentent à leurs deux extrémités des évidements (15) ouverts en forme de canal pour accueillir des bobines magnétiques (16) situées en partie à l'extérieur des noyaux de bobine (14).

4. Dispositif selon la revendication 3,
**caractérisé en ce que**
- plusieurs induits (4) guidés dans une partie de boîtier (7') par des poussoirs (18) traversant les traverses (8, 9) sont adaptés aux bobines magnétiques (16) par leur configuration essentiellement rectangulaire,
- les induits (4) sont assurés en rotation du côté frontal et/ou longitudinal par des éléments à surface de glissement (19, 20) qui peuvent être montés sur les supports d'appui (10).

5. Dispositif selon une des revendications 1 à 4,
**caractérisé en ce que**
- le boîtier (7) en forme de barrette est en liaison conductrice de la chaleur avec des surfaces de contact refroidies situées dans ou sur la culasse (23), par l'intermédiaire d'appendices (22) montés sur la traverse (8) située du côté de la culasse et présentant des surfaces de contact relativement petites,
- le boîtier (7) en deux parties est fixé dans ou sur la culasse (23) par des moyens de serrage (11) traversants.

6. Dispositif selon une des revendications 1 à 5,
**caractérisé en ce que**
- sur le boîtier (7) en forme de barrette est monté un module de câblage (24) comprenant des conducteurs d'énergie et de commande pour les actionneurs (2),
- ce module de câblage (24) est relié avec l'extérieur par une ouverture prévue dans la paroi de la culasse (23).
